# EUROPÄISCHE PATENTANMELDUNG

(11) **EP 4 628 417 A1**
(43) Veröffentlichungstag der Anmeldung: **08.10.2025**
(21) Anmeldenummer: 25167633.4
(22) Anmeldetag: 01.04.2025
(51) Int. Cl.: B65D 5/30, B65D 21/02, B65D 71/04, B65D 61/00, B65D 5/00, B65D 81/05

(54) **SICHERHEITSEINRICHTUNG, VERWENDUNG EINER SICHERHEITSEINRICHTUNG UND LAGERUNGSANORDNUNG**

(30) Priorität: 05.04.2024 DE 102024109541; 05.04.2024 DE 202024101659 U
(71) Anmelder: Schimmelpfennig GmbH & Co. KG, 37308 Heilbad Heiligenstadt (DE)
(72) Erfinder: Schimmelpfennig, Mario, 37318 Uder (DE); Schimmelpfennig, Tino, 37318 Wüstheuterode (DE)
(74) Vertreter: Weidner Stern Jeschke

(57) **Zusammenfassung**

Die Erfindung betrifft eine Sicherungseinrichtung, eine Lagerungsanordnung und eine Verwendung einer Sicherungseinrichtung zur Erhöhung einer Standfestigkeit zumindest eines auf einem Ladungsträger angeordneten Stückgutes. Die Sicherungseinrichtung ist als ein quaderförmiger Flachkörper ausgebildet, wobei die Sicherungseinrichtung eine im Wesentlichen rechteckige Vorderwand sowie ringsherum von der Vorderwand im Wesentlichen senkrecht abragende und einen Rahmen bildende Seitenflächen aufweist, wobei der Rahmen stirnseitig einen Anlagebereich aufweist und wobei die Sicherungseinrichtung insbesondere aus einem einstückigen Flächenzuschnitt gefaltet ist.

## Beschreibung

Die Erfindung betrifft eine Sicherungseinrichtung, ein Verfahren zur Herstellung der Sicherungseinrichtung, einen Wellpappzuschnitt, die Verwendung einer Sicherungseinrichtung und eine Lagerungsanordnung.

Im Stand der Technik werden Packstücke, auch Stückgüter oder Pakete genannt, zum Transport und zur Lagerung häufig auf Paletten, wie Holzpaletten, auch Euro-Paletten genannt, als Ladungsträger angeordnet. Zur Erhöhung einer Standfestigkeit der Packstücke auf der Palette werden häufig Umreifungen oder Stretchfolien verwendet. Unter Verwendung von Umreifungen wird eine Standfestigkeit der Packstücke auf einem Ladungsträger erhöht, indem ein temporärer Verbund zwischen den Packstücken hergestellt wird. Gleiches Prinzip gilt für die Verwendung von Stretchfolie, wobei die Stretchfolie häufig einen Verbund der Packstücke untereinander und mit dem Ladungsträger herstellt. Letztlich wird mittels der vorgenannten Ladungssicherungsmittel, auch Sicherungshilfsmittel genannt, eine Stabilität der Packstücke auf dem Ladungsträger realisiert.

Die vorgenannten bekannten Vorrichtungen zur Ladungssicherung auf einem Ladungsträger weisen den Nachteil auf, dass sie auf einem erdölbasierten Material basieren, wie Umreifungen und Stretchfolien, und nach ihrer Verwendung entsorgt werden müssen

Insbesondere bei Packstücken, welche auf einer Seitenfläche mit einer geringen Größe gegenüber der Größe der anderen Seitenflächen auf dem Ladungsträger angeordnet werden, ist eine geringe Standfestigkeit, auch Stabilität genannt, gegeben. Zur Erhöhung der Standfestigkeit ist zudem die Verwendung von Holzpaletten als Einwegpaletten bekannt. Derartige Holzpaletten werden insbesondere einseitig oder beidseitig neben ein Packstück oder einen Packstückverbund auf einem Ladungsträger angeordnet und ein Gesamtverbund hergestellt. Derart realisiert der Gesamtverbund mit den Holzpaletten eine erhöhte Stabilität und/oder erhöhte Standfestigkeit des Packstücks oder der Packstücke auf dem Ladungsträger erhöhen.

Der vorgenannte Stand der Technik weist den Nachteil auf, dass die Holzpaletten zumeist nicht zu dem Versender zurückgeführt werden, da ein Rücktransport mit hohen Kosten verbunden ist. Zudem können die bekannten Holzpaletten nicht platzsparend gelagert werden, sondern verbrauchen vielmehr vor ihrer Verwendung und nach ihrer Verwendung einen großen Lagerbereich. Schließlich werden bekannte Holzpaletten beim Empfänger häufig entsorgt, was zusätzlich zu hohen Abfallmengen führt.

Darüber hinaus sind Schutzeinrichtungen zum Schutz der in den Packstücken auf einem Ladungsträger angeordneten Waren bekannt. Bekannte Schutzeinrichtungen sind Kantenschutzeinrichtungen und/oder raumfüllende Schutzeinrichtungen, wie Füllmaterial.

Die Schutzeinrichtungen werden zumeist nach dem Versand von dem Empfänger entsorgt und es entstehen entsprechend hohe Abfallmengen.

Die DE 103 56 825 A1 offenbart einen Lagerbehälter. In der JP 2014 240 2092 A ist ein nicht stapelbarer Pappquader als Sicherungseinrichtung für ein Packstück offenbart. Die US 2011 / 0 266 177 A1 offenbart das Überstülpen eines Packstücks mit einer Sicherungseinrichtung und die DE 92 17 915 U1 offenbart einen faltbaren Lagerbehälter.

Die bekannten Lösungen stellen insbesondere keine Sicherungseinrichtung bereit, welche eine hohe Stabilität und eine an ein zu sicherndes Gut anpassungsfähige Anlagefläche aufweist sowie in einer Nichtbenutzungsstellung stapelbar ist.

Aufgabe der Erfindung ist es, den Stand der Technik zu verbessern.

Gelöst wird die Aufgabe durch eine Sicherungseinrichtung zur Erhöhung einer Standfestigkeit zumindest eines auf einem Ladungsträger angeordneten Stückguts, ausgebildet als ein quaderförmiger Flachkörper, wobei die Sicherungseinrichtung eine im Wesentlichen rechteckige Vorderwand sowie ringsherum von der Vorderwand im Wesentlichen senkrecht abragende und einen Rahmen bildende Seitenflächen aufweist, wobei der Rahmen stirnseitig einen Anlagebereich aufweist und wobei die Sicherungseinrichtung insbesondere aus einem einstückigen Flächenzuschnitt gefaltet ist.

Vorteilhafterweise realisiert die erfindungsgemäße Sicherungseinrichtung während ihrer Verwendung eine Erhöhung einer Standfestigkeit des zumindest einen Stückguts auf dem Ladungsträger und somit einen sicheren Transport des zumindest einen Stückgutes.

Darüber hinaus realisiert die erfindungsgemäße Sicherungseinrichtung einen Schutz des zumindest einen Stückgutes und erfüllt damit zusätzlich die Funktion einer Schutzeinrichtung. Vorteilhafterweise entstehen durch die Doppelfunktion geringere Abfallmengen.

Zudem weist die erfindungsgemäße Sicherungseinrichtung vor ihrer Verwendung einen geringen Platzbedarf während ihrer Lagerung als Flächenzuschnitt, insbesondere in einem Flachlager lagerbar, auf, also bevor der quaderförmige Flachkörper zur Verwendung aus dem Flächenzuschnitt gefaltet wird. Das Falten des Flächenzuschnitts kann vorteilhafterweise zeitlich unmittelbar vor der Verwendung als Sicherungseinrichtung erfolgen.

Weiter vorteilhafterweise kann die Sicherungseinrichtung von einem Empfänger entfaltet und geringvolumig einem Recyclingprozess zugeführt werden.

Die erfindungsgemäße Sicherungseinrichtung ist vorteilhafterweise stapelbar, wobei ein Stapelturm mittels der klappbaren Laschen gesichert werden kann.

Die Anlagefläche der Sicherungseinrichtung ist vorteilhafterweise anpassbar, insbesondere unter Verwendung der klappbaren Lasche. Die Anpassung kann vorteilhafterweise zu Abmessungen eines zu sichernden Stückguts erfolgen. Die klappbare Lasche erfüllt somit vorteilhafterweise eine Doppelfunktion, einerseits als Anlagefläche in der Benutzung der Sicherungseinrichtung und anderseits als Sicherungseinrichtung bei einer Stapelung der Sicherungseinrichtung.

Ein wesentlicher Gedanke beruht insbesondere darauf, ein Sicherungshilfsmittel bereitzustellen, welches sowohl vor als auch nach der Verwendung als Sicherungshilfsmittel einen geringen Platzbedarf zur Lagerung bedarf und während seiner Verwendung als Sicherungshilfsmittel eine Standfestigkeit von Ladung auf einer Palette erhöht.

Folgendes Begriffliche sei erläutert:

Unter einer "Sicherungseinrichtung", auch Ladehilfe, Packhilfe und/oder Sicherungshilfsmittel genannt, wird insbesondere ein vorteilhafterweise leichtes Volumenelement verstanden, mittels dessen eine Packstückanordnung auf einem Ladungsträger gesichert werden kann. Die Sicherungseinrichtung ist insbesondere als ein quaderförmiger Flachkörper ausgeführt, aufweisend eine Längserstreckung von 50 cm bis 200 cm, insbesondere 118 cm, und eine Quererstreckung von 30 cm bis 150 cm, insbesondere 73 cm. Die Höhe der Sicherungseinrichtung beträgt insbesondere 10 cm bis 40 cm, insbesondere 15 cm. Eine Standfläche der Sicherungseinrichtung ist insbesondere eine Seitenfläche an einer Querseite der Sicherungseinrichtung. Zusätzlich oder alternativ korrespondieren die Abmessungen der Sicherungseinrichtung zu Standardabmessungen von Paletten, insbesondere Euro-Paletten.

Unter einer "Standfestigkeit" wird insbesondere eine Stabilität eines Körpers verstanden. Die Stabilität bezieht sich insbesondere auf eine Resilienz gegenüber Kippen des Körpers. Ein Volumenkörper, welcher auf einer seiner Seitenflächen aufgestellt ist, welche insbesondere das geringste Flächenmaß gegenüber den weiteren Seitenflächen oder das gleiche Flächenmaß, wie seine weiteren Seitenflächen aufweist, weist insbesondere eine geringe Standfestigkeit auf, da ein Schwerpunkt des Volumenkörpers im Wesentlichen entfernt von einer Standfläche des Volumenkörpers angeordnet ist.

Unter einem "Stückgut" wird insbesondere ein Volumenkörper mit Waren und/oder unverpackte Ware verstanden. In dem Volumenkörper können mehrere Waren angeordnet sein. Der Volumenkörper kann durch eine handhabbare Einheit wie eine Kiste, ein Paket oder dergleichen gebildet sein, wobei zumindest eine äußere Hülle Papier, insbesondere Pappe, aufweisen kann. Das Stückgut kann öffenbar und/oder verschließbar sein. Ein Stückgut und/oder der Volumenkörper weist insbesondere eine Längserstreckung, eine Quererstreckung und/oder eine Höhe auf. Die Längserstreckung eines Stückguts und/oder des Volumenkörpers kann kleiner, gleich groß und/oder größer als eine Längserstreckung einer erfindungsgemäßen Sicherungseinrichtung sein. Zusätzlich oder ergänzend kann eine Quererstreckung eines Stückguts insbesondere kleiner oder gleich groß gegenüber einer Quererstreckung einer erfindungsgemäßen Sicherungseinrichtung sein. Die Quererstreckung der Sicherungseinrichtung und/oder die Quererstreckung eines Stückguts korrespondieren insbesondere mit einer Breite eines Ladungsträgers, wie einer Palette. Wäre die Quererstreckung des Stückguts und/oder der Sicherungseinrichtung größer als eine Quererstreckung des Ladungsträgers, würde die Sicherungseinrichtung und/oder das Stückgut über den Ladungsträger hinausstehend sein. Vorteilhafterweise überragt die Sicherungseinrichtung und/oder das Stückgut die Abmessungen des Ladungsträgers nicht. Eine Höhe eines Stückguts kann 15 cm bis 250 cm betragen. Die Sicherungseinrichtungen kann in verschiedenen Formaten vorliegen, sodass vorteilhafterweise eine zu einem Stückgut, einer Stückgutanordnung und/oder einem Ladungsträger passende Sicherungseinrichtung aus einer Vielzahl Sicherungseinrichtungen auswählbar ist.

Unter einem "Ladungsträger" wird eine insbesondere mittels eines Flurförderzeugs bodenunterfahrbare Konstruktion verstanden, welche dazu eingerichtet ist, Stückgüter aufzunehmen. Der Ladungsträger kann Holz aufweisen. Zusätzlich oder alternativ kann der Ladungsträger Papier aufweisen. Schließlich kann der Ladungsträger Kunststoff aufweisen. Vorteilhafterweise ist ein Gewicht des Ladungsträgers gering, damit ein Gesamtgewicht eines Stückgutverbundes und/oder einer Stückgutanordnung auf dem Ladungsträger möglichst gering ist.

Der Ladungsträger ist insbesondere wiederverwendbar. Der Ladungsträger kann eine Europalette sein, welche einem Palettenpool entnommen und diesem wieder zuführbar ist. Vorteilhafterweise wird der Ladungsträger nach seiner Verwendung zum Transport des zumindest einen Stückgutes nicht entsorgt sondern durch das selbe Unternehmen oder ein anderes Unternehmen wiederverwendet.

Die Sicherungseinrichtung weist eine im Wesentlichen rechteckige Vorderwand auf. Die Vorderwand kann zumindest einseitig bedruckbar sein. Vorteilhafterweise kann ein Empfänger und/oder ein Kunde einer Stückgutanordnung auf einem Ladungsträger, welche mittels einer bedruckten erfindungsgemäßen Sicherungseinrichtung gesichert ist, schnell einen Hersteller und/oder Lieferanten zuordnen.

Die Vorderwand ist insbesondere vollflächig ausgeführt. Von der Vorderwand heben sich insbesondere allseitig, im Wesentlichen senkrecht, einen Rahmen bildende, Seitenflächen ab. Somit stellen die Seitenflächen den Rahmen dar und die Seitenflächen und die Vorderwand umschließen einen Hohlraum oder einen Luftraum insbesondere dreiseitig. Das Umschließen ist durch die Anordnung kleinere Aushebungen im Material, wie Schlitze, nicht aufgehoben. An der vierten Seite ist der Hohlraum im Wesentlichen, jedoch zumindest teilweise, offen.

Die einseitig zumindest teilweise geöffnete Seite der Sicherungseinrichtung wird in einer Benutzungsposition insbesondere in Richtung eines zu sichernden Stückgutes angeordnet und ein Kontaktieren einer Anlagefläche der Sicherungseinrichtung an dem Stückgut realisiert.

Vorteilhafterweise realisiert die Sicherungseinrichtung derart eine Beabstandung des Stückgutes zu externen Systemen, welche das Stückgut beschädigen könnten. Mit anderen Worten kann die Sicherungseinrichtung zusätzlich als Schutzeinrichtung des Stückgutes verwendet werden.

Die Sicherungseinrichtung weist an dem Rahmen insbesondere einen stirnseitigen Anlagebereich auf. Der stirnseitige Anlagebereich ist mit anderen Worten der Vorderwand gegenüberliegend an einer offenen Fläche des Rahmens angeordnet.

Der stirnseitige Anlagebereich weist zumindest einen linienförmigen Anlagebereich an dem Rahmen auf. Der im Wesentlichen linienförmige Anlagebereich, entspricht insbesondere zumindest einer Kante des Rahmens. Der stirnseitige Anlagebereich kann zusätzlich oder ergänzend durch an der Anlagekante mittelbar oder unmittelbar angeordnete Anlageflächen vergrößert sein. Erfindungsgemäß weist der Anlagebereich der Sicherungseinrichtung zumindest eine Anlagefläche auf. Derart ergibt sich vorteilhafterweise eine Vergrößerung der möglichen Kontaktfläche zwischen einem Stückgut und der Sicherungseinrichtung. Weiter vorteilhafterweise realisiert eine Vergrößerung des Anlagebereichs eine Erhöhung der Eigenstabilität der Sicherungseinrichtung.

Eine Anlagefläche wird insbesondere durch ein proximales Falten eines an einer Seitenfläche des Rahmens angeordneten Anlageflächenzuschnitts realisiert, sodass die derart hergestellte Anlagefläche insbesondere im Wesentlichen parallel zu der Vorderwand orientiert ist.

Zur Arretierung des Anlageflächenzuschnitts kann von Anlageflächenzuschnitt insbesondere eine Arretierfläche abragen. Die Arretierfläche ist insbesondere mittels Falten insbesondere an der Vorderwand und/oder der Seitenfläche, an welcher der korrespondierende Anlageflächenzuschnitt abragt, anordnenbar, sodass eine prismaähnliche Struktur entsteht.

An der Arretierfläche und/oder dem Anlageflächenzuschnitt kann zusätzlich zumindest eine Sicherungslasche angeordnet sein, welche eine Haltenase aufweisen kann. Die Sicherungslasche kann zur Arretierung der Anlagefläche in einen Sicherungsschlitz einführbar und unter Verwendung der Haltenase insbesondere formschlüssig lösbar fest hierin arretierbar sein. Die Sicherungslasche kann mit anderen Worten als ein Pappriegel ausgeführt sein.

Die Anlagefläche kann sich entlang eines Teilbereichs einer Seitenfläche oder im Wesentlich vollständig entlang einer Seitenfläche erstrecken. Eine Sicherungseinrichtung weist an zumindest einer Seitenfläche eine Anlagefläche auf. Zusätzlich oder alternativ weist eine Sicherungseinrichtung an mehreren Seitenflächen zumindest eine Anlagefläche auf. In einer Ausführungsform ist an jeder Seitenfläche zumindest eine Anlagefläche angeordnet. Derart ist ein vorteilhafterweise großflächiger Anlagebereich realisiert.

Vorteilhafterweise ist eine Stabilität der Sicherungseinrichtung durch die Arretierung der Anlagefläche oder mehrerer Anlageflächen erhöht. Zudem ist eine arretierte Anlagefläche sehr stabil. Schließlich ist die Sicherungseinrichtung mittels Lösens der Arretierungen vorteilhafterweise wieder einfach in eine im Wesentlichen flächige Form überführbar.

Die Sicherungseinrichtung kann aus einem einstückigen Flächenzuschnitt, auch Wellpappzuschnitt genannt, gefaltet sein. Der einstückige Flächenzuschnitt kann insbesondere Papier aufweisen. Der einstückige Flächenzuschnitt kann mittels Stanzen und/oder Laserschneiden hergestellt sein. Vorteilhafterweise kann der einstückige Flächenzuschnitt vor dem Falten zu einer Sicherungseinrichtung in einem Flachlager gelagert werden. Weiter vorteilhafterweise kann die Sicherungseinrichtung nach Verwendung in den einstückigen Flächenzuschnitt zurückgeführt werden. Zusätzlich oder alternativ kann die Sicherungseinrichtung nach einer ersten Verwendung einer zweiten Verwendung als Sicherungseinrichtung zugeführt werden.

Zum Falten der Sicherungseinrichtung aus dem einstückigen Flächenzuschnitt werden insbesondere keine weiteren Hilfsmittel benötigt. Vorteilhafterweise realisiert die Ausgestaltung des Flächenzuschnitts ein einfaches Falten der Sicherungseinrichtung und ein Arretieren der gefalteten Elemente zueinander. Hierfür weist der einstückige Flächenzuschnitt insbesondere Aussparungen, Sicherungsschlitze, Halteschlitze und/oder Sicherungslaschen, auch Laschen genannt, auf.

In einer Ausführungsform ist eine untere Seitenfläche der Sicherungseinrichtung als eine Standfläche der Sicherungseinrichtung, insbesondere im Verwendungsfall der Sicherungseinrichtung, ausgeführt. Der Standfläche kann eine Kontur aufgeprägt sein, sie kann einer Oberflächenbehandlung unterzogen sein und/oder Elemente aufweisen, wodurch insbesondere eine Rutschhemmung und/oder Gleitfähigkeit erhöht sein kann.

In einer Ausführungsform weist der Anlagebereich zumindest eine Anlagekante und/oder zumindest eine im Wesentlichen parallel zu der Vorderwand orientierte Anlagefläche auf. Die Gestalt des einstückigen Flächenzuschnitts realisiert nach dem Falten der Sicherungseinrichtung vorteilhafterweise die Anlagekante und/oder die Anlagefläche. Die Anlagefläche weist insbesondere ein größeres Flächenmaß auf, als eine im Wesentlichen linienförmige Anlagekante. Derart wird weiter vorteilhafterweise eine verbesserte Sicherung des Stückgutes mittels der Sicherungseinrichtung realisiert.

In einer Ausführungsform weist die Sicherungseinrichtung genau eine vollflächig ausgebildete Vorderwand auf. Die Rückwand der Sicherungseinrichtung ist mit anderen Worten nicht vollflächig ausgebildet. Die Rückwand der Sicherungseinrichtung ist parallel zu der Vorderwand orientiert und an dem Rahmen gegenüberliegend der Vorderwand angeordnet. Die Anlageflächen können der Rückwand entsprechen. In der Vorderwand können zusätzlich oder alternativ Öffnungen, wie Belüftungsöffnungen oder Sichtöffnungen, angeordnet sein.

In einer weiteren Ausführungsform kann ein Stückgut in zumindest eine Sicherungseinrichtung eingetaucht sein und/oder zweiseitig in eine jeweilige Sicherungseinrichtung eingetaucht sein. Derart ist vorteilhafterweist als zusätzliche Verwendungsmöglichkeit für flache Packstücke, deren Abmessungen kleiner als die Abmessungen des Rahmens sind, eine im Wesentlichen vollständig umgebende Sicherungseinrichtung realisierbar.

In einer weiteren Ausführungsform weist der Flächenzuschnitt eine beidseitig jeweils mit einer Papierbahn verklebte zweiwellige Wellpappe auf. Die Wellpappe kann zusätzlich oder alternativ einwellig und/oder mehrwellig sein. Vorteilhafterweise realisiert die Wellpappe eine hohe Formstabilität der Sicherungseinrichtung und weist dabei ein geringes Eigengewicht auf. Es können insbesondere vordefinierte Wellpappekonfigurationen verwendet werden. Hierdurch werden geringe Materialkosten der Sicherungseinrichtung realisiert. Zusätzlich oder alternativ kann zumindest eine Oberfläche des Flächenzuschnitts oberflächenbehandelt sein.

Zumindest eine klappbare Lasche kann in einer Ausführungsform an dem Rahmen der Sicherungseinrichtung angeordnet sein. Die klappbare Lasche kann an einer Seitenfläche an einer Querseite der Sicherungseinrichtung, auch Querseitenfläche genannt, angeordnet sein und/oder an einer Seitenfläche an einer Längsseite der Sicherungseinrichtung, auch Längsseitenfläche genannt. Zusätzlich oder alternativ kann eine Vielzahl klappbare Laschen an der Sicherungseinrichtung angeordnet sein.

Die klappbare Lasche kann eingerichtet sein, in eine Lagerungsposition und/oder in eine Sicherungsposition vorzuliegen. In der Lagerungsposition einer an einer Querseitenfläche angeordneten klappbaren Lasche ist diese im Wesentlichen in Verlängerung der Orientierung der Querseitenfläche der Sicherungseinrichtung orientiert. In einer Lagerungsposition ist sie im Wesentlichen parallel zu der Vorderwand orientiert, in einem Abstand zu der Querseitenfläche.

Die klappbare Lasche kann in einer Sicherungsposition eine Vergrößerung des Anlagebereichs und somit eine erweiterte Anlagefläche der Sicherungseinrichtung realisieren. Eine vergrößerte Anlagefläche realisiert vorteilhafterweise eine optimierte Stabilisierung eines Stückguts auf einem Ladungsträger mit einer erfindungsgemäßen Sicherungsvorrichtung.

Zusätzlich oder alternativ kann ein Stückgut auf einer klappbaren Lasche stehend auf einem Ladungsträger angeordnet sein. Ein entsprechend auf einer klappbaren Lasche stehendes Stückgut kann zusätzlich an einer Anlagefläche der Sicherungsvorrichtung anliegen. Derart ist vorteilhafterweise eine Positionierung der Sicherungsvorrichtung gegenüber dem Stückgut realisiert, sodass derart ohne weitere Hilfsmittel eine gewisse Stabilität des Verbundes realisiert ist.

Die erfindungsgemäße Sicherungseinrichtung weist zusätzlich oder alternativ zu der klappbaren Lasche oder den klappbaren Laschen korrespondierende Aushebungen, auch Schlitze genannt, auf. Die klappbare Lasche einer ersten erfindungsgemäßen Sicherungseinrichtung kann in einer Lagerungsposition, in welcher eine zweite erfindungsgemäße Sicherungseinrichtung über der ersten erfindungsgemäßen Sicherungseinrichtung angeordnet ist, in die Aushebung eintaucht vorliegen. Derart realisiert die klappbare Lasche eine Stabilität einer ersten Sicherungseinrichtung gegenüber der zweiten Sicherungseinrichtung. Vorteilhafterweise ist eine Lagerungsanordnung erfindungsgemäßer Sicherungseinrichtungen mittels des Formschlusses klappbarer Laschen und Aushebungen in sich gesichert realisiert.

Unter "im Wesentlichen" wird verstanden, dass etwas in seiner grundlegenden Ausprägung beschrieben ist, wobei kleinere Abweichungen oder Unstimmigkeiten keine wesentlichen Auswirkungen auf den Aspekt haben.

In einem weiteren Aspekt wird die Aufgabe gelöst durch einen Wellpappzuschnitt. Der Wellpappzuschnitt weist zumindest Faltkanten, Sicherungslaschen und Sicherungsschlitze auf. Der Wellpappzuschnitt ist somit ausgestaltet, dass durch Falten eine erfindungsgemäße Sicherungseinrichtung herstellbar ist. Zusätzlich oder alternativ weist der Wellpappzuschnitt faltbare Laschen und/oder Halteschlitze auf.

Vorteilhafterweise wird ein einziger Wellpappzuschnitt zur Herstellung der Sicherungseinrichtung verwendet.

In einem weiteren Aspekt wird die Aufgabe gelöst durch eine Sicherungsvorrichtung, umfassend zumindest eine erste Sicherungseinrichtung und eine zweite Sicherungseinrichtung. Die erste Sicherungseinrichtung und/oder zweite Sicherungseinrichtung entsprechend einer erfindungsgemäßen Sicherungseinrichtung.

Vorteilhafterweise kann die erste Sicherungseinrichtung auf einer Seite eines Stückgutes mittelbar und/oder unmittelbar angeordnet und die zweite Sicherungseinrichtung auf einer gegenüberliegend der ersten Sicherungseinrichtung angeordneten zweiten Seite des Stückguts mittelbar und/oder unmittelbar angeordnet sein. Eine Sicherungsvorrichtung mit einer ersten Sicherungseinrichtung und zweiten Sicherungseinrichtung erhöht somit vorteilhafterweise eine Stabilität eines Stückguts auf einem Ladungsträger.

Die Merkmale, Merkmalskombinationen und Vorteile des zweiten und dritten Erfindungsaspektes entsprechen denen des ersten Erfindungsaspektes.

In einem weiteren Aspekt wird die Aufgabe gelöst durch die Verwendung einer ersten Sicherungseinrichtung zur Erhöhung einer Standfestigkeit zumindest eines auf einem Ladungsträger angeordneten Stückgutes, wobei zumindest ein Teilbereich eines Rahmens der ersten Sicherungseinrichtung in einer Sicherungsposition auf dem Ladungsträger positioniert und zumindest ein Teilbereich eines Anlagebereichs der ersten Sicherungseinrichtung mittelbar oder unmittelbar kontaktierend an einer ersten Seitenfläche des zumindest einen Stückguts anliegend ist.

Unter einer "Verwendung einer Sicherungseinrichtung" wird insbesondere eine Verwendung in einer Sicherungsposition verstanden. Unter mittelbar oder unmittelbar kontaktierend wird insbesondere ein direktes Anliegen der ersten Sicherungseinrichtung an einem Stückgut verstanden oder ein indirektes Anliegen der ersten Sicherungseinrichtung an einem Stückgut. Ein indirektes Anliegen der ersten Sicherungseinrichtung an einem Stückgut liegt insbesondere dann vor, wenn eine Mehrzahl Stückgüter auf einem Ladungsträger angeordnet sind, welche sich untereinander im Wesentlichen kontaktieren und die Sicherungseinrichtung an einem ersten der Mehrzahl Stückgüter anliegt und durch dieses, auf Grund des Kontaktierens der Stückguter untereinander, auf die weiteren Stückgüter wirkt. Somit wird insbesondere eine Stabilisierung mittels einer erfindungsgemäßen Sicherungseinrichtung über ein erstes Stückgut auf ein zweites Stückgut wirkend realisiert.

In einer Ausführungsform ist zusätzlich zumindest ein Teilbereich eines Rahmens einer zweiten Sicherungseinrichtung auf dem Ladungsträger positioniert und zumindest ein Teilbereich eines Anlagebereichs der zweiten Sicherungseinrichtung mittelbar oder unmittelbar kontaktierend an einer zweiten Seitenfläche des zumindest einen Stückguts positioniert, wobei die zweite Seitenfläche des zumindest einen Stückguts der ersten Seitenfläche des zumindest einen Stückguts gegenüberliegend angeordnet ist. Derart wird vorteilhafterweise eine Ladungsanordnung realisiert, bei welcher zumindest ein Stückgut auf dem Ladungsträger angeordnet ist, welches beidseitig von einer erfindungsgemäßen Sicherungseinrichtung flankiert ist, um derart vorteilhafterweise eine Erhöhung der Stabilität des Stückguts auf den Ladungsträger zu realisieren. Die Sicherungseinrichtung ist dabei insbesondere mittels einer Umreifung und/oder Umklebung zumindest temporär fest an dem zumindest einen Stückgut angeordnet.

Zusätzlich oder alternativ können auch bei der vorgenannten Ladungsanordnung eine Mehrzahl Stückgüter zwischen dem ersten Sicherungseinrichtung und der zweiten Sicherungseinrichtung angeordnet sein und durch diese eine Stabilitätserhöhung erfahren.

In einer Ausführungsform ist die Position der ersten Sicherungseinrichtung mittels eines Befestigungsmittels an dem zumindest einen Stückgut arretiert. Das Befestigungsmittel kann ein Klebestreifen und/oder eine Umreifung sein. Durch die zumindest temporäre Arretierung der Sicherungseinrichtung an dem zumindest einen Stückgut ist vorteilhafterweise ein Verbund hergestellt, mittels dessen ein Verrutschen des Stückgutes auf dem Ladungsträger und/oder ein Kippen des Stückguts auf dem Ladungsträger im Wesentlichen verhindert wird.

Zusätzlich oder alternativ kann die Position der zweiten Sicherungseinrichtung mittels insbesondere desselben Befestigungsmittels an dem zumindest einen Stückgut und an der ersten Sicherungseinrichtung arretiert sein. Derart wird weiter vorteilhafterweise eine Standfläche der ersten und/oder zweiten Sicherungseinrichtung in Verbindung mit dem zumindest einen Stückgut erhöht, sodass ein Kippen des Stückgutes zusätzlich verhindert wird.

Die Merkmale, Merkmalskombinationen und Vorteile dieses Erfindungsaspektes entsprechen denen des ersten Erfindungsaspektes.

In einem weiteren Aspekt wird die Aufgabe gelöst durch eine Lagerungsanordnung, aufweisend zumindest eine erste Sicherungseinrichtung und eine zweite Sicherungseinrichtung, wobei die erste Sicherungseinrichtung in einer Lagerungsposition unter Verwendung zumindest einer an einem Rahmen der ersten Sicherungseinrichtung angeordneten klappbaren Lasche formschlüssig in einer Aushebung an einer Vorderwand der zweiten Sicherungseinrichtung eingetaucht ist und die erste Sicherungseinrichtung mit der zweiten Sicherungseinrichtung derart eine stabile Lagerungsanordnung bildet.

Die Merkmale des Aspektes, Merkmalskombinationen sowie die sich aus diesen ergebenden Vorteile entsprechen den in Verbindung mit dem erstgenannten Erfindungsaspekt genannten.

Schließlich wird die Aufgabe in einem weiteren Aspekt durch ein Verfahren zum Herstellen einer erfindungsgemäßen Sicherungseinrichtung gelöst. In einem Schritt des Verfahrens wird insbesondere ein Wellpappzuschnitt bereitgestellt, wobei der Wellpappzuschnitt insbesondere Faltkanten, Sicherungslaschen und Sicherungsschlitze sowie zumindest eine klappbare Lasche aufweist. In einem weiteren Schritt wird der Wellpappzuschnitts entlang der Faltkanten gefaltet, wobei die Faltung insbesondere unter Berücksichtigung einer Faltanleitung erfolgen kann. Schließlich erfolgt das Fixieren der Faltung durch Arretieren der Sicherungslaschen in den Sicherungsschlitzen, sodass eine Sicherungseinrichtung hergestellt ist. Somit ist vorteilhafterweise ohne Verwendung von Hilfsmitteln eine Sicherungseinrichtung herstellbar, welche zur Sicherung eines Stückgutes bereitgestellt sein kann.

Das Verfahren kann zusätzlich den Schritt aufweisen, dass die klappbaren Laschen umgeklappt werden, sodass eine erweiterte Anlagefläche gebildet ist.

Auch für diesen Aspekt gelten die weiteren Merkmale, Merkmalskombinationen sowie die sich aus diesen ergebenden Vorteile des erstgenannten Aspektes.

Im Weiteren wird die Erfindung anhand von Ausführungsbeispielen näher erläutert. Es zeigen
- Figur 1: eine schematische Darstellung einer Rückseite einer ersten Sicherungseinrichtung,
- Figur 2: eine schematische Darstellung einer Vorderseite der ersten Sicherungseinrichtung,
- Figur 3: einen Ladungsträger mit Stückgütern und ersten erfindungsgemäßen Sicherungsvorrichtungen,
- Figur 4: eine schematische Darstellung eines ersten Flächenzuschnitts für eine erfindungsgemäße erste Sicherungseinrichtung,
- Figur 5: eine schematische Darstellung eines zweiten Flächenzuschnitts für eine erfindungsgemäße zweite Sicherungseinrichtung,
- Figur 6: eine schematische Darstellung zweier gestapelter Sicherungseinrichtungen, und
- Figur 7: ein Flussdiagramm eines erfindungsgemäßen Verfahrens.

Eine erste Sicherungseinrichtung 101a weist eine Vorderwand 107a auf. Die Vorderwand 107a hat eine Längserstreckung von 118 cm und eine Quererstreckung von 73 cm.

Von der Vorderwand 107a hebt sich entlang der Quererstreckung eine obere Seitenfläche 111a und eine untere Seitenfläche 111b ab. Entlang der Längserstreckung der Vorderwand 107a hebt sich auf einer Seite die rechte Seitenfläche 111c und auf der gegenüberliegenden Seite die linke Seitenfläche 111d ab. Die obere Seitenfläche 111a ist mit der linken Seitenfläche 111d und mit der rechten Seitenfläche 111c kontaktierend verbunden und die untere Seitenfläche 111b ist ebenfalls mit der rechten Seitenfläche 111c und der linken Seitenfläche 111d kontaktierend verbunden.

An der oberen Seitenfläche 111a sind zwei klappbare Laschen 117 an einer offenen Seite der oberen Seitenfläche 111a angeordnet. Die klappbaren Laschen 117 weisen einen Abstand von 15 cm zueinander auf und sind zur Mittelachse der ersten Sicherungseinrichtung 101a symmetrisch angeordnet. An der unteren Seitenfläche 111b sind ebenfalls zwei klappbare Laschen 117 an einer offenen Seite der unteren Seitenfläche 111b in einem Abstand von 15 cm zueinander und mittelachssymmetrisch angeordnet.

Im Übergang zwischen der Vorderwand 107a und der oberen Seitenwand 111a sind zwei Halteschlitze 119 aus Ausführung der Aushebungen angeordnet. Ebenso sind an dem Übergang zwischen der Vorderwand 107a und der unteren Seitenfläche 111b zwei Halteschlitze 119 angeordnet. Die Position und Form der Halteschlitze 119 korrespondiert zur jeweiligen Position der klappbaren Laschen 117 einer weiteren, baugleichen Sicherungseinrichtung 101a, sodass die klappbaren Laschen 117 der weiteren Sicherungseinrichtung 101a bei einer Stapelung der Sicherungseinrichtungen zur Sicherung der Stapelung in die Halteschlitzen 119 einführbar sind.

An der linken Seitenfläche 111d ist eine nach innen ragende linke Anlagefläche 113d angeordnet. An der rechten Seitenfläche 111c ist eine nach innen ragende rechte Anlagefläche 113c angeordnet. Die rechte Anlagefläche 1113c und die linke Anlagefläche 113d sind jeweils im Wesentlichen parallel zu der Vorderwand 107a orientiert. Der Abstand der rechten Anlagefläche 113c und der linken Anlagefläche 113d zu der Vorderwand ist durch eine Höhe der oberen Seitenfläche 111a, unteren Seitenfläche 111b, rechten Seitenfläche 111c und linken Seitenfläche 111d definiert. Die Höhe der oberen Seitenfläche 111a, unteren Seitenfläche 111, rechten Seitenfläche 111c und linken Seitenfläche 111d beträgt 15 cm. Die Position der linken Anlagefläche 113d und der rechten Anlagefläche 113c sind mittels in Sicherungsschlitze 127 eingeführter Sicherungslaschen 125 arretiert, wobei die Sicherungsschlitze 127 neben den Halteschlitzen 119 an der Vorderwand 107 angeordnet sind. In einer Ausführungsform entsprechen die Halteschlitze 119 diesen Sicherungsschlitzen 127. In einer weiteren Ausführungsform ist die Position der linken Anlagefläche 113d und die rechten Anlagefläche 113c alternativ mittels Einführens einer Sicherungslasche 125 in einen an der rechten Anlagefläche 113c und/oder linken Anlagefläche 113d angeordneten Sicherungsschlitz 127 gesichert.

Die obere Seitenfläche 111a, untere Seitenfläche 111b, rechte Seitenfläche 111c und linke Seitenfläche 111d bilden den Rahmen 109 der ersten Sicherungseinrichtung 101a. Die Vorderwand 107a ist insbesondere auf einer den Anlageflächen gegenüberliegend angeordneten Fläche bedruckt.

An der freien Kante der oberen Seitenfläche 111a ist eine obere Anlagekante 113a angeordnet. An einem freien Ende der unteren Seitenfläche 111b ist eine untere Anlagekante 113b angeordnet. Mit anderen Worten ergibt sich der Anlagebereich der ersten Sicherungseinrichtung 101a aus der oberen Anlagekante 113a, der unteren Anlagekante 113b, der rechten Anlagefläche 113c und der linken Anlagefläche 113d.

In einer Ausführung sind die oberen und/oder unteren klappbaren Laschen 117 der ersten Sicherungseinrichtung 101a derart gefaltet, dass sie ebenfalls parallel zu der Vorderwand 107 orientiert sind und somit eine erweiterte Anlagefläche 117' bilden. Der Anlagebereich ergibt sich nunmehr aus der erweiterten Anlagefläche 117', der oberen Anlagekante 113a, der unteren Anlagekante 113b, der rechten Anlagefläche 113c und der linken Anlagefläche 113d.

Der Aufbau einer ersten Sicherungseinrichtung 101a entspricht im Wesentlichen dem Aufbau einer zweiten Sicherungseinrichtung 101b.

Ein Aufbau einer dritten Sicherungseinrichtung 121c entspricht ebenfalls im Wesentlichen dem Aufbau der ersten Sicherungseinrichtung 101a, wobei die dritte Sicherungseinrichtung 101c zusätzlich eine an der oberen Seitenfläche 111a abragende obere Anlagefläche 113e mit einer Arretierfläche 123 aufweist. An der Arretierfläche 123 ist an einem offenen Ende eine Sicherungslasche 125 angeordnet, welche zu einem zusätzlichen Sicherungsschlitz 127 korrespondiert, welcher zwischen den Halteschlitzen 119 an der Vorderwand 107 angeordnet ist. Somit ist eine Benutzungsposition der oberen Anlagefläche 113e mittels Einführens der Sicherungslasche 125 in den Sicherungsschlitz 127 arretierbar.

Die klappbaren Laschen 117 sind aus der oberen Anlagefläche 113e herauslösbar. Die obere Anlagefläche 113e ist in einer Benutzungsposition der dritten Sicherungseinrichtung 121c im Wesentlichen parallel zu der Vorderwand 107 angeordnet und bildet mit der linken Anlagefläche 113d, der rechten Anlagefläche 113c und der unteren Anlagekante 113b den Anlagebereich der dritten Sicherungseinrichtung 101c.

In einer alternativen Ausführungsform weist die dritte Sicherungseinrichtung 101c zusätzlich eine von der unteren Seitenfläche 111b abragende untere Anlagefläche mit einer weiteren Arretierfläche sowie eine weitere Sicherungslasche und einen weiteren Sicherungsschlitz auf, sodass die linke Anlagefläche, die rechte Anlagefläche, die obere Anlagefläche und die untere Anlagefläche den Anlagebereich dieser Sicherungseinrichtung bilden.

Eine Sicherungsvorrichtung 121 weist eine erste Sicherungseinrichtung 101a und eine der ersten Sicherungseinrichtung 101a entsprechende zweite Sicherungseinrichtung 101b auf. Die erste Sicherungseinrichtung 101a ist mit der unteren Seitenfläche 111b auf einer Palette angeordnet. Darüber hinaus sind sieben Packstücke 105 auf der Palette stehend angeordnet. Die Packstücke 105 sind als quaderförmige Flächenvolumenkörper ausgebildet. Zumindest eine Stirnseite eins der sieben Packstücke 105 kontaktiert jeweils eine Stirnseite eines benachbarten der sieben Packstücke 104. Bei dem zweiten bis sechsten der sieben Packstücke 105 liegen beide Stirnseiten an einer Stirnseite des jeweiligen Nachbarpackstücks der sieben Packstücke 105 an.

Ein erstes Packstück 105 liegt unmittelbar an der linken Anlagefläche 113d und der rechten Anlagefläche 113c sowie der unteren Anlagekante 113b der ersten Sicherungseinrichtung 101a an. Das siebte Packstück 105 liegt an einer rechten Anlagefläche (nicht gezeigt), linken Anlagefläche (nicht gezeigt) und unteren Anlagekante der zweiten Sicherungseinrichtung 101b an.

Die erste Sicherungseinrichtung 101a, die zweite Sicherungseinrichtung 101b und die Packstücke 105 sind mittels eines Klebebands 115 miteinander verbunden. Derart ist eine Stabilität der sieben Packstücke 105 durch die Anordnung der ersten Sicherungseinrichtung 101a und der zweiten Sicherungseinrichtung 101b sowie die Verbindung der Elemente mittels des Klebebands 115 realisiert.

In einer alternativen Ausführungsform ist die Sicherungsvorrichtung durch eine dritte Sicherungseinrichtung 101c und eine weitere Sicherungseinrichtung 101a, 101c gebildet.

Die erste Sicherungseinrichtung 101a und die der ersten Sicherungseinrichtung 101a entsprechende zweite Sicherungseinrichtung 101b sind in einer Stapelsituation untereinander mittels einer formschlüssigen Verbindung zwischen den klappbaren Laschen 117 und den Halteschlitzen 119 gesichert. Derart kann eine sichere Stapelung mit einer Vielzahl Sicherungseinrichtungen hergestellt sein.

Die erste Sicherungseinrichtung 101a und die zweite Sicherungseinrichtung 101b sind aus einem ersten Flächenzuschnitt 131a faltbar. Bei der Darstellung ersten Flächenzuschnitt 131a repräsentieren die gestrichelten Linien die wesentlichen Faltungslinien des ersten Flächenzuschnitts 131a zur Herstellung der ersten Sicherungseinrichtung 101a oder der zweiten Sicherungseinrichtung 101b.

Die dritte Sicherungseinrichtung 101c ist aus einem zweiten Flächenzuschnitt 131b faltbar. Auch bei der Darstellung des zweiten Flächenzuschnitt 131b repräsentieren die gestrichelten Linien die wesentlichen Faltungslinien des zweiten Flächenzuschnitts 131b.

In einem Verfahrensschritt zur Herstellung einer der Sicherungseinrichtungen 101a, 101b, 101c wird eine Wellpappzuschnitts 131a, 131b bereitgestellt 901. In einem weiteren Verfahrensschritt wir der Wellpappzuschnitts 131a, 131b entlang von Faltkanten, insbesondere unter Berücksichtigung einer Faltanleitung, gefaltet 903. Die derart realisierte Faltung wird in einem weiteren Schritt durch Arretieren von Sicherungslaschen 125 in den Sicherungsschlitzen 127 arretiert, sodass eine Sicherungseinrichtung 101a, 101b, 101c hergestellt ist.

### Bezugszeichenliste

101a erste Sicherungseinrichtung
101b zweite Sicherungseinrichtung
101c dritte Sicherungseinrichtung
103 Palette
105 Packstück
107a Vorderwand
107b Vorderwand
109 Rahmen
111a obere Seitenfläche
111b untere Seitenfläche
111c rechte Seitenfläche
111d linke Seitenfläche
113a obere Anlagekante
113b untere Anlagekante
113c rechte Anlagefläche
113d linke Anlagefläche
113e erweiterte Anlagefläche115 Klebeband
117 klappbare Lasche117' erweiterte Anlagefläche
119 Halteschlitz
121 Sicherungsvorrichtung
123 Arretierfläche
125 Sicherungslasche
127 Sicherungsschlitz
131a erster Flächenzuschnitt
131b zweiter Flächenzuschnitt
903 Bereitstellen Wellpappzuschnitt
905 Falten Wellpappzuschnitt
907 Fixieren der Faltung

## Patentansprüche

1. Sicherungseinrichtung (101a, 101b, 101c) zur Erhöhung einer Standfestigkeit zumindest eines auf einem Ladungsträger (103) angeordneten Stückgutes (105), ausgebildet als ein quaderförmiger Flachkörper,
**dadurch gekennzeichnet, dass**
die Sicherungseinrichtung (101a, 101b, 101c) eine im Wesentlichen rechteckige Vorderwand (107) sowie ringsherum von der Vorderwand (107) im Wesentlichen senkrecht abragende und einen Rahmen (109) bildende Seitenflächen (111a, 111b, 111c, 111d) aufweist, wobei der Rahmen (109) stirnseitig einen Anlagebereich (113a, 113b, 113c, 113d, 113e, 117') aufweist und wobei die Sicherungseinrichtung (101a, 101b, 101c) insbesondere aus einem einstückigen Flächenzuschnitt (131a, 131b) gefaltet ist.

2. Sicherungseinrichtung (101a, 101b, 101c) nach dem vorstehenden Anspruch, wobei eine untere Seitenfläche (111b) als eine Standfläche der Sicherungseinrichtung 101a, 101b, 101c) ausgebildet ist.

3. Sicherungseinrichtung (101a, 101b, 101c) nach einem der vorstehenden Ansprüche, wobei der Anlagebereich (113, 113b, 113c, 113d, 113e, 117') eine Anlagekante (113a, 113b) und/oder zumindest eine im Wesentlichen parallel zu der Vorderwand (107) orientierte Anlagefläche (113c, 113d, 113e, 117') aufweist.

4. Sicherungseinrichtung (101a, 101b, 101c) nach einem der vorstehenden Ansprüche, wobei die zumindest eine Sicherungseinrichtung (101a, 101b, 101c) genau eine vollflächig ausgebildete Vorderwand (107) aufweist.

5. Sicherungseinrichtung (101a, 101b, 101c) nach einem der vorstehenden Ansprüche, wobei der Flächenzuschnitt (131a, 131b) durch eine beidseitig jeweils mit einer Papierbahn verklebte zweiwellige Wellpappe gebildet ist.

6. Sicherungseinrichtung (101a, 101b, 101c)nach einem der vorstehenden Ansprüche, wobei an dem Rahmen (109), insbesondere an der unteren Seitenfläche (111b) und einer gegenüberliegend angeordneten oberen Seitenfläche (111a) zumindest eine klappbare Lasche (117) angeordnet ist, wobei die zumindest eine klappbare Lasche (117) dafür vorgesehen ist in einer Lagerungsposition der Sicherungseinrichtung (101) mittels lösbar festem Anordnen in einer Aushebung (119) einer weiteren Sicherungseinrichtung (101a, 101b, 101c) eine Stabilität einer Lagerungsanordnung herzustellen und in einer Sicherungsposition der Sicherungseinrichtung (101a, 101b, 101c)eine erweiterte Anlagefläche (133f) zu bilden.

7. Wellpappzuschnitt (131a, 131b), wobei der Wellpappzuschnitt (131a, 131b) zumindest Faltkanten, Sicherungslaschen (125), Sicherungsschlitze (127), klappbare Laschen (117) und Aushebungen (119) aufweist und ausgestaltet ist, dass durch Falten des Wellpappzuschnitts (131a, 131b) eine Sicherungseinrichtung (101a, 101b, 101c) nach einem der Ansprüche 1 - 6 herstellbar ist.

8. Sicherungsvorrichtung (121), umfassend zumindest zwei Sicherungseinrichtungen (101a, 101b, 101c) nach einem der Ansprüche 1 bis 6.

9. Verwendung einer ersten Sicherungseinrichtung (101a, 101b, 101c) nach einem der Ansprüche 1 bis 6 zur Erhöhung einer Standfestigkeit zumindest eines auf einem Ladungsträger (103) angeordneten Stückgutes (105), wobei zumindest eine untere Seitenfläche (111b) eines Rahmens (109) der ersten Sicherungseinrichtung (101a, 101b, 101c) in einer Sicherungsposition auf dem Ladungsträger (103) positioniert ist und zumindest ein Teilbereich eines Anlagebereichs (113a, 113b, 113c, 113d, 113e, 117') der ersten Sicherungseinrichtung (101a, 101b, 101c) mittelbar oder unmittelbar kontaktierend an einer ersten Seitenfläche des zumindest einen Stückgutes (105) anliegt.

10. Verwendung einer ersten Sicherungseinrichtung (101a, 101b, 101c) nach dem vorstehenden Anspruch und einer zweiten Sicherungseinrichtung (101a, 101b, 101c) nach einem der Ansprüche 1 bis 6, wobei zusätzlich zumindest eine untere Seitenfläche (111b) eines Rahmens (109) der zweiten Sicherungseinrichtung (101a, 101b, 101c) auf dem Ladungsträger (103) positioniert ist und zumindest ein Teilbereich eines Anlagebereichs (113a, 113b, 113c, 113d, 113e, 117') der zweiten Sicherungseinrichtung (101a, 101b, 101c) mittelbar oder unmittelbar kontaktierend an einer zweiten Seitenfläche des zumindest einen Stückgutes (105) positioniert ist, wobei die zweite Seitenfläche des zumindest einen Stückguts (105) der ersten Seitenfläche des zumindest einen Stückgutes (105) gegenüberliegend angeordnet ist.

11. Verwendung einer ersten Sicherungseinrichtung (101a, 101b, 101c) nach dem vorstehenden Anspruch, wobei die Position der ersten Sicherungseinrichtung (101a, 101b, 101c) mittels eines Befestigungsmittels (115) an dem zumindest einen Stückgut (105) arretiert ist und/oder wobei die Position der zweiten Sicherungseinrichtung (101a, 101b, 101c) mittels insbesondere desselben Befestigungsmittels (115) an dem zumindest einen Stückgut (105) und an der ersten Sicherungseinrichtung (101a, 101b, 101c) arretiert ist.

12. Lagerungsanordnung, aufweisend zumindest eine erste Sicherungseinrichtung (101a, 101b, 101c) und eine zweite Sicherungseinrichtung (101a, 101b, 101c) nach einem der Ansprüche 1 - 6, wobei die erste Sicherungseinrichtung (101a, 101b, 101c) in einer Lagerungsposition unter Verwendung zumindest einer an einem Rahmen (109) der ersten Sicherungseinrichtung (101a, 101b, 101c) angeordneten klappbaren Lasche (117) formschlüssig in eine Aushebung (119) an einer Vorderwand (107) der zweiten Sicherungseinrichtung (101a, 101b, 101c) eingetaucht ist und die erste Sicherungseinrichtung (101a, 101b, 101c) mit der zweiten Sicherungseinrichtung (101a, 101b, 101c) derart eine stabile Lagerungsanordnung bildet.

13. Verfahren zum Herstellen einer Sicherungseinrichtung (101a, 101b, 101c) nach einem der Ansprüche 1 - 6 unter Verwendung eines Wellpappzuschnitts nach Anspruch 7, aufweisend die Schritte:
- Bereitstellen (901) eines Wellpappzuschnitts (131a, 131b), wobei der Wellpappzuschnitt (131a, 131b) Faltkanten, Sicherungslaschen (125), Sicherungsschlitze (127), sowie insbesondere zumindest eine klappbare Lasche (117) und eine dazu korrespondierende Aushebung (119), aufweist,
- Falten (903) des Wellpappzuschnitts (131a, 131b) entlang der Faltkanten, insbesondere unter Berücksichtigung einer Faltanleitung,
- Fixieren (905) der Faltung durch Arretieren der Sicherungslaschen (125) in den Sicherungsschlitzen (127), sodass eine Sicherungseinrichtung (101a, 101b, 101c) hergestellt ist.

14. Verfahren nach dem vorstehenden Anspruch, zusätzlich aufweisend den Schritt:
- Umklappen der klappbaren Lasche (117), sodass eine erweiterte Anlagefläche (117') gebildet ist.
